# EUROPÄISCHE PATENTSCHRIFT

(11) **EP 2 650 601 B1**
(45) Veröffentlichungstag und Bekanntmachung des Hinweises auf die Patenterteilung: **06.04.2016**
(21) Anmeldenummer: 13151607.2
(22) Anmeldetag: 17.01.2013
(51) Int. Cl.: F21V 3/00, F21V 14/06, F21V 15/01, F21V 17/16

(54) **Beleuchtungsanordnung**
Illumination assembly
Agencement d'éclairage

(30) Priorität: 10.04.2012 DE 102012103042
(43) Veröffentlichungstag der Anmeldung: 16.10.2013
(73) Patentinhaber: Insta Elektro GmbH, 58509 Lüdenscheid (DE)
(72) Erfinder: Müller, Karsten, 51503 Rösrath (DE); Melnik, Andrew, 44225 Dortmund (DE)

(56) Entgegenhaltungen:
- DE-A1-102006 027 207
- US-B1- 8 038 327

## Beschreibung

Die vorliegende Erfindung geht von einer gemäß Oberbegriff des Hauptanspruches konzipierten Beleuchtungsanordnung aus.

Derartige Beleuchtungsanordnungen sind dafür vorgesehen, eine bedarfsgerechte Ausleuchtung des ihnen zugewiesenen Beleuchtungsbereiches zu realisieren. Zur Vermeidung von unnötigen Blendungen der sich im Beleuchtungsbereich aufhaltenden Personen, wird die Lichtstrahlung solcher Beleuchtungsanordnungen oftmals nicht direkt, sondern über einen Reflektor und einen bedarfsgerecht gestalteten Lichtaustrittsbereich gezielt nach Außen abgegeben, welcher oftmals mit einer lichtdurchlässigen Abdeckung versehen ist.

Durch die DE 10 2006 027 207 A1 und die US 8 038 327 B1 sind jeweils dem Oberbegriff des Hauptanspruches entsprechende Beleuchtungsanordnungen bekannt geworden. Solche Beleuchtungsanordnungen weisen jeweils ein Gehäuse auf, in dem ein Leuchteneinsatz angeordnet ist, welcher einerseits mit zumindest einem Leuchtmittel versehen ist und welcher andererseits mit den zum Anschluss und zum Betrieb notwendigen elektrischen/elektronischen Komponenten ausgerüstet ist. Das Gehäuse weist jeweils zumindest eine, dem Lichtaustrittsbereich zugeordnete, lichtdurchlässige Abdeckung auf, welche in zumindest zwei unterschiedliche Positionen verstellbar am Gehäuse angebracht ist.

Eine dem Oberbegriff des Hauptanspruches entsprechende Beleuchtungsanordnung ist durch die DE 20 2006 005 920 U1 bekannt geworden. Eine solche Beleuchtungsanordnung weist ein Gehäuse auf, in dem ein Leuchteneinsatz angeordnet ist, welcher einerseits mit einem Leuchtmittel versehen ist und welcher andererseits mit den zum Anschluss und zum Betrieb notwendigen elektrischen/elektronischen Komponenten ausgerüstet ist. Am Gehäuse ist zumindest eine, dem Lichtaustrittsbereich zugeordnete, lichtdurchlässige Abdeckung angebracht. Das Leuchtmittel dieser Beleuchtungsanordnung ist als Leuchtstofflampe ausgeführt und die lichtdurchlässige Abdeckung ist lediglich in einer einzigen Halteposition am Gehäuse festgelegt. Oftmals besteht der Wunsch, mittels einer einzigen Beleuchtungsanordnung verschiedene Beleuchtungsaufgaben zu erfüllen, was mit einer solchermaßen ausgebildeten Beleuchtungsanordnung nicht oder nur schwer zu realisieren ist.

Ausgehend von einer solchen Ausgestaltung liegt der vorliegenden Erfindung die Aufgabe zugrunde, eine Beleuchtungsanordnung zu schaffen, mit welcher auf einfache Art und Weise unterschiedliche Beleuchtungsaufgaben erfüllt werden können. Insbesondere soll wahlweise einerseits ein direktes Ausleuchten des zugeordneten Beleuchtungsbereiches und andererseits eine indirekte Beleuchtung der Umgebung der Beleuchtungsanordnung (Ambientebeleuchtung) und ein direktes Ausleuchten des zugeordneten Beleuchtungsbereiches möglich sein.

Erfindungsgemäß wird diese Aufgabe durch die im Hauptanspruch angegebenen Merkmale gelöst.

Besonders vorteilhaft bei einer derartigen Ausgestaltung bei Verwendung von LEDs als Leuchtmittel ist, dass die Leuchtstärke und/oder die Lichtfarbe der einzelnen, als LED ausgebildeten Leuchtmittel durch eine elektronische Steuereinrichtung bei Bedarf für jedes einzelne Leuchtmittel bzw. für verschiedene Leuchtmittelgruppen gezielt einstellbar ist, so dass die abgegebene Leuchtstärke und/oder gewünschte Lichtfarbe auf einfache Art und Weise bedarfsgerecht variiert werden kann. Außerdem ergibt sich durch die Verwendung von LEDs als Leuchtmitteln eine besonders homogene Lichtverteilung, weil keine Dunkelstellen innerhalb der Beleuchtungsanordnung auftreten.

Weiterhin ist besonders vorteilhaft, dass die Beleuchtungsanordnung modulartig aus einem Gehäuse, zumindest einem Leuchteneinsatz und einer lichtdurchlässigen Abdeckung aufgebaut ist. Das Gehäuse und die lichtdurchlässige Abdeckung können modulartig einfach in mehreren Längen aus Endlosmaterial hergestellt werden, wobei die Länge des Leuchteneinsatzes die möglichen verschiedenen Längen als Modul mit Standardlänge für das Gehäuse und für die lichtdurchlässige Abdeckung vorgibt.

Weitere vorteilhafte Ausgestaltungen des erfindungsgemäßen Gegenstandes sind in den Unteransprüchen angegeben und werden anhand eines in den Zeichnungen dargestellten Ausführungsbeispieles näher erläutert, dabei zeigen:
- Fig. 1:: prinziphaft eine Vorderansicht der Beleuchtungsanordnung ohne Endkappen räumlichen im Schnitt in teiltransparenter Darstellung;
- Fig. 2:: prinziphaft die Beleuchtungsanordnung gemäß Figur 1 räumlich ohne Gehäuse;
- Fig. 3:: prinziphaft einen als Einzelteil räumlich dargestellten Leuchteneinsatz entsprechend einer Beleuchtungsanordnung gemäß Figur 1.

Wie aus den Figuren hervorgeht weist eine solche Beleuchtungsanordnung im Wesentlichen ein Gehäuse 1 auf, in dessen Innenraum zumindest ein Leuchteneinsatz 2 angeordnet ist. Der Leuchteneinsatz 2 ist einerseits mit zumindest einem Leuchtmittel 3 versehen und weist andererseits die zum Anschluss und zum Betrieb notwendigen elektrischen/elektronischen Komponenten 4, 5 auf. Am Gehäuse 1, dem Lichtaustrittsbereich zugeordnet, ist zumindest eine lichtdurchlässige Abdeckung 6 angebracht. Die lichtdurchlässige Abdeckung 6 ist in zwei unterschiedliche Positionen verstellbar am Gehäuse 1 gelagert. Bei Bedarf können ohne Weiteres auch mehr als zwei unterschiedliche Verstellpositionen für die lichtdurchlässige Abdeckung 6 realisiert werden, wobei sowohl eine in Raststufen, als auch eine stufenlose Verstellung im Zusammenwirken mit dem Gehäuse 1 vorgesehen werden kann.

Wie des Weiteren aus den Figuren hervorgeht, sind beim vorliegenden Ausführungsbeispiel an die lichtdurchlässige Abdeckung 6 zwei Rastelemente 7 angeformt, die an den beiden Endbereichen der dem Leuchteneinsatz 2 zugewandten Schmalseiten 8 vorhanden sind. Jede der beiden Schmalseiten 8 weist dabei an ihrem Endbereich ein wulstartig ausgeführtes Rastelement 7 auf. Jedes der beiden wulstartig ausgeführten Rastelemente 7 erstreckt sich dabei über die gesamte Länge der zugehörigen Schmalseite 8 der lichtdurchlässigen Abdeckung 6. Um eine komfortable Verstellung in zwei Positionen zu ermöglichen, sind die am Gehäuse 1 vorhandenen Rastmittel 9 blattfederartig ausgeführt. Mehrere Rastmittel 9 sind innenseitig an die beiden Längswände des Gehäuses 1 angebracht, denen die beiden Schmalseiten 8 der lichtdurchlässigen Abdeckung 6 zugeordnet sind. Jedes der beiden blattfederartig ausgeführten Rastmittel 9 verfügt einerseits über zwei bauchig ausgeführte Rastbereiche 10, die mit dem zugeordneten wulstartig ausgeführten Rastelement 7 der lichtdurchlässigen Abdeckung 6 zusammenwirken. Andererseits sind die blattfederartig ausgeführten Rastmittel 9 an einer dem Innenraum des Gehäuses 1 zugewandten Befestigungsschiene 1a festgelegt. Auf einfache Art und Weise kann somit die lichtdurchlässige Abdeckung 6 in zwei unterschiedlichen Positionen am Gehäuse 1 angebracht werden, je nachdem welche Leuchtwirkung vom Benutzer gewünscht wird. In der ersten zurückgezogenen Position ergibt sich eine Leuchtwirkung, bei der Licht direkt aus dem Lichtaustrittsbereich abgegeben wird, um den Beleuchtungsbereich (wie Schreibtisch, Werkbank, Fußboden usw.) zu erhellen. In der zweiten vorgeschobenen Position ergibt sich eine Leuchtwirkung, die zusätzlich zur direkten Lichtabgabe über den vorgeschobenen Bereich der beiden Stirnkappen 11 und den vorgeschobenen Bereich der lichtdurchlässigen Abdeckung 6 seitlich eine indirekte Beleuchtung der Umgebung der Beleuchtungsanordnung bewirkt. Somit ist eine direkte Beleuchtung und eine indirekte Beleuchtung (Ambientebeleuchtung) auf einfache Art und Weise bedarfsgerecht realisierbar.

Wie insbesondere aus Figur 2 hervorgeht, sind beide Endbereiche der lichtdurchlässigen Abdeckung 6 mit einer Stirnkappe 11 verschlossen. Jede der beiden Stirnkappen 11 ist als separat zu montierendes Bauteil ausgeführt. Das Gehäuse 1 ist beidseitig mit einer Endkappe 12 verschlossen. In jede der beiden Endkappen 12 ist eine Führung 13 eingearbeitet, welche mit der zugeordneten Stirnkappe 11 der lichtdurchlässigen Abdeckung 6 führend zusammenwirkt. Für eine diffuse bzw. homogene Lichtabstrahlung ist die lichtdurchlässige Lichtabdeckung 6 und sind die beiden Stirnklappen 11 satiniert ausgeführt. Beim vorliegenden Ausführungsbeispiel weist die Beleuchtungsanordnung drei Leuchteneinsätze 2 auf.

Außerdem kommt ein einstückiges - der Einfachheit halber nicht dargestelltes - Gehäuse 1 zur Verwendung, welches aus einem abgelängten Stück Strangpressprofil, hergestellt aus Aluminium, besteht. Außerdem kommt eine einstückige lichtdurchlässige Lichtabdeckung 6 zur Verwendung, welche aus einem Kunststoffstrangpressprofil hergestellt und auf ihre Verwendungslänge abgelängt ist. Die zur Verwendung kommenden elektrischen/elektronischen Komponenten sind im Wesentlichen als elektronisches Betriebsgerät 4 und Anschlussklemmen 5 ausgeführt.

Wie insbesondere aus Figur 1 hervorgeht, sind in die, der lichtdurchlässigen Abdeckung 6 abgewandten Gehäusefläche mehrere Längsnuten 1b, 1c eingeformt, die zur Befestigung von Montagezubehör 14 vorgesehen sind. Beim vorliegenden Ausführungsbeispiel ist beim Montagezubehör 14 ein über mehrere Montagewinkel 14a befestigtes Seilsystem vorgesehen. Alternativ können auch Montagewinkel für Systemdecken, Profilclipse für Befestigungsstangen (mit Gewinde), Schwenkrahmen usw. als Montagezubehör sicher in den Längsnuten 1b, 1c befestigt werden. Die Beleuchtungsanordnung kann also auf einfache Art und Weise sowohl für den Deckeneinbau (Einbauleuchte), als auch abgependelt (Pendelleuchte) Verwendung finden. Sowohl das Gehäuse 1, als auch der Gehäusekörper 15 des Leuchteneinsatzes 2 sind als modulartig auf ihr Verwendungsmaß abgelängte Stücke eines aus Aluminium bestehenden Strangpressprofiles hergestellt. Die lichtdurchlässige Abdeckung 6 besteht aus Kunststoff und wird ebenfalls modulartig auf ihr Verwendungsmaß abgelängt.

Wie insbesondere aus Figur 3 hervorgeht, ist der Leuchteinsatz 2 an seiner der transparenten Abdeckung 6 zugewandten Seite mit einer elektrischen Leiterplatte 16 bestückt, auf welcher mehrere als LEDs ausgeführte Leuchtmittel 3 vorhanden sind. Außerdem ist der Leuchteneinsatz 2 an dieser mit der elektrischen Leiterplatte 16 bestückten Seite mit zwei Reflektoren 17 versehen. Beim vorliegenden Ausführungsbeispiel stellen die beiden Reflektoren 17 separat zu montierende Bauteile dar. Genauso gut können die beiden Reflektoren 17 aber auch einstückig an den Gehäusekörper 15 des Leuchteneinsatzes 2 angeformt sein. In der Figur 3 ist ein einziger Leuchteneinsatz 2 dargestellt, der mit seinen Abmessungen die modulartige Standardlänge für das Gehäuse 1 und die lichtdurchlässige Abdeckung 6 der Beleuchtungsanordnung vorgibt. Bei dem vorliegenden Ausführungsbeispiel weist die Beleuchtungsanordnung drei Leuchteneinsätze 2 auf, wie insbesondere näher aus Figur 2 hervorgeht.

Eine gute Wärmeabführung ist durch die aneinander zur Anlage kommenden großen Flächen des Gehäuses 1 und des Gehäusekörpers 15 des Leuchteneinsatzes 2 gewährleistet. Außerdem sind, um eine gute Kühlwirkung zu erzeugen, im Gehäuse 1 V-förmige Ausnehmungen 18 vorhanden, welche wie die Längsnuten 1b und 1 c in Längsrichtung der Beleuchtungsanordnung verlaufen.

Als Beispiel für Standardlängen sei auf drei Möglichkeiten hingewiesen. Bei der ersten Standardlänge weist das Gehäuse 1 eine Länge von 1200 Millimeter auf, wobei drei Leuchteneinsätze von je 370 Millimeter Länge verbaut sind. Bei der zweiten Standardlänge weist das Gehäuse 1 eine Länge von 1500 Millimeter auf, wobei vier Leuchteneinsätze von je 370 Millimeter Länge verbaut sind. Bei der dritten Standardlänge weist das Gehäuse 1 eine Länge von 1900 Millimeter auf, wobei fünf Leuchteneinsätze von je 370 Millimeter Länge verbaut sind.

### Bezugszeichenliste:

- 1: Gehäuse
- 2: Leuchteneinsatz
- 3: Leuchtmittel
- 4, 5: elektrische/elektronische Komponenten
- 6: Lichtdurchlässige Abdeckung
- 7: Rastelemente
- 8: Schmalseiten
- 9: Rastmittel
- 10: bauchig ausgeführte Rastbereiche
- 11: Stirnkappen
- 12: Endkappen
- 13: Führungen
- 14: Montagezubehör
- 14a: Montagewinkel
- 15: Gehäusekörper
- 16: Elektrische Leiterplatte
- 17: Reflektor
- 18: V-förmige Ausnehmungen
- 1a: Befestigungsschiene
- 1b: Längsnut
- 1c: Längsnut

## Patentansprüche

1. Beleuchtungsanordnung mit einem Gehäuse (1), in dem zumindest ein Leuchteneinsatz (2) angeordnet ist, wobei der Leuchteneinsatz (2) einerseits mit zumindest einem Leuchtmittel (3) versehen ist und andererseits mit den zum Anschluss und zum Betrieb notwendigen elektrischen/elektronischen Komponenten (4,5) ausgerüstet ist und wobei am Gehäuse (1), dem Lichtaustrittsbereich zugeordnet, zumindest eine lichtdurchlässige Abdeckung (6) angebracht ist, wobei die lichtdurchlässige Abdeckung (6) in zumindest zwei unterschiedliche Positionen verstellbar am Gehäuse (1) angebracht ist, **dadurch gekennzeichnet, dass** das Gehäuse (1) mit zumindest einer Endkappe (12) verschlossen ist, und dass in der zumindest einen Endkappe (12) zumindest eine Führung (13) vorhanden ist, welche mit der zugeordneten Stirnkappe (11) der lichtdurchlässigen Abdeckung (6) zusammenwirkt, und dass an der lichtdurchlässigen Abdeckung (6) einerseits zumindest ein Federelement zur Anlage kommt, welches sich andererseits an einer Halteeinrichtung des Gehäuses (1) abstützt.

2. Beleuchtungsanordnung nach Anspruch 1, **dadurch gekennzeichnet, dass** an der lichtdurchlässigen Abdeckung (6) zumindest ein Rastelement (7) vorhanden ist, welches rastend mit zumindest einem am Gehäuse (1) vorhandenen Rastmittel (9) zusammenwirkt.

3. Beleuchtungsanordnung nach Anspruch 1 oder 2, **dadurch gekennzeichnet, dass** zumindest einer der beiden Endbereiche der lichtdurchlässigen Abdeckung (6) mit einer einstückig angeformten Stirnkappe (11) verschlossen ist.

4. Beleuchtungsanordnung nach einem der Ansprüche 1 bis 3, **dadurch gekennzeichnet, dass** zumindest einer der beiden Endbereiche der lichtdurchlässigen Abdeckung (6) mit einer als separates Bauteil ausgeführten Stirnkappe (11) verschlossen ist.

5. Beleuchtungsanordnung nach einem der Ansprüche 1 bis 4, **dadurch gekennzeichnet, dass** an der, der lichtdurchlässigen Abdeckung (6) abgewandten Gehäusefläche, zumindest ein zum Befestigen von Montagezubehör (14) vorgesehenes Befestigungselement vorhanden ist.

6. Beleuchtungsanordnung nach einem der Ansprüche 1 bis 5, **dadurch gekennzeichnet, dass** das Gehäuse (1) aus einem Stück Endlosprofil besteht.

7. Beleuchtungsanordnung nach einem der Ansprüche 1 bis 6, **dadurch gekennzeichnet, dass** der Leuchteneinsatz (2) einen Gehäusekörper (15) aufweist, der aus einem Stück Endlosprofil besteht.

8. Beleuchtungsanordnung nach einem der Ansprüche 1 bis 7, **dadurch gekennzeichnet, dass** die lichtdurchlässige Abdeckung (6) aus einem Stück Endlosprofil besteht.

9. Beleuchtungsanordnung nach einem der Ansprüche 1 bis 8, **dadurch gekennzeichnet, dass** der Leuchteneinsatz (2) mit einer elektrischen Leiterplatte (16) versehen ist, auf welcher mehrere als LED ausgeführte Leuchtmittel (3) vorhanden sind.

10. Beleuchtungsanordnung nach einem der Ansprüche 1 bis 9, **dadurch gekennzeichnet, dass** der Leuchteneinsatz (2) mit zumindest einem Reflektor (17) versehen ist.

## Claims

1. Lighting unit with a housing (1) in which at least one luminaire insert (2) is arranged, wherein the luminaire insert (2) on the one hand is provided with at least one lamp (3) and on the other hand is provided with the electric/electronic components (4,5) required for connection and operation and wherein at the housing (1) at least one translucent cover (6) is arranged which is assigned to the light output area, wherein the translucent cover (6) is fastened at the housing (1), adjustable in two different positions, **characterized by the fact** that the housing (1) is closed by at least one end cap (12) and that in the at least one end cap (12) at least one guide bar (13) is arranged which interacts with the allocated front cap (11) of the translucent cover (6) and that at the translucent cover (6) on the one hand at least one spring element is arranged which on the other hand is backed by a retaining unit of the housing (1).

2. Lighting unit in accordance with Claim 1, **characterized by the fact** that at the translucent cover (6) at least one snap-in element (7) is provided which snaps into at least one catch (9) at the housing (1).

3. Lighting unit in accordance with Claims 1 or 2, **characterized by the fact** that at least one of the two end areas of the translucent cover (6) is closed by a front cap (11) formed on in one piece.

4. Lighting unit in accordance with any of Claims 1 to 3, **characterized by the fact** that at least one of the two end areas of the translucent cover (6) is closed by a front cap (11) designed as separate module.

5. Lighting unit in accordance with any of Claims 1 to 4, **characterized by the fact** that at the housing surface facing away from the translucent cover (6) at least one fastening element is provided to fix the mounting accessories (14).

6. Lighting unit in accordance with any of Claims 1 to 5, **characterized by the fact** that the housing (1) consists of one piece continuous profile.

7. Lighting unit in accordance with any of Claims 1 to 6, **characterized by the fact** that the lighting insert (2) has got a housing body (15) consisting of one piece continuous profile.

8. Lighting unit in accordance with any of Claims 1 to 7, **characterized by the fact** that the translucent cover (6) consists of one piece continuous profile.

9. Lighting unit in accordance with any of Claims 1 to 8, **characterized by the fact** that the luminaire insert (2) is equipped with an electric circuit board (16) on which several lamps (3) designed as LED are provided.

10. Lighting unit in accordance with any of Claims 1 to 9, **characterized by the fact** that the luminaire insert (2) is provided with at least one reflector (17).

## Revendications

1. Disposition d'éclairage avec un boîtier (1) dans lequel est logé au moins un élément d'éclairage (2), ce faisant l'élément d'éclairage (2) est doté d'une part d'au moins une source lumineuse (3) et d'autre part est équipé des composants électriques / électroniques (4,5) nécessaires au raccordement et au fonctionnement et au moins un recouvrement translucide (6), tourné vers la zone de sortie de la lumière, est monté sur le boîtier (1), le recouvrement translucide (6) étant montée dans au moins deux positions différentes, réglables, sur le boîtier (1), **caractérisée en ce que** le boîtier (1) fermé est avec au moins un embout (12) et que dans au moins un embout (12) existe au moins une glissière (13) qui interagit avec le capuchon d'extrémité (11) affecté du recouvrement translucide (6) et qu'un élément de ressort est en contact au moins d'un côté avec le recouvrement translucide et que cet élément s'appuie de l'autre côté sur un dispositif de support du boîtier (1).

2. Disposition d'éclairage selon la revendication 1, **caractérisée en ce qu**'il existe sur le recouvrement translucide (6) il existe au moins un élément d'encliquetage (7) qui interagit en s'encliquetant avec au moins un moyen d'encliquetage (9) existant sur le boîtier (1).

3. Disposition d'éclairage selon la revendication 1 ou 2, **caractérisée en ce qu**'au moins l'une des deux parties d'extrémité du recouvrement translucide (6) est fermée par un capuchon d'extrémité (11) formé en une seule pièce.

4. Disposition d'éclairage selon l'une des revendications 1 à 3, **caractérisée en ce qu**'au moins l'une des deux parties d'extrémité du recouvrement translucide (6) est fermée par un capuchon d'extrémité (11) exécutée comme un composant séparé.

5. Disposition d'éclairage selon l'une des revendications 1 à 4, **caractérisée en ce que,** du côté du boîtier tourné vers le recouvrement translucide (6), il y a au moins un élément de fixation prévu pour la fixation d'accessoires de montage (14).

6. Disposition d'éclairage selon l'une des revendications 1 à 5, **caractérisée en ce que** le boîtier (1) consiste en une pièce à profil sans fin.

7. Disposition d'éclairage selon l'une des revendications 1 à 6, **caractérisée en ce que** l'élément d'éclairage (2) présente un corps de boîtier (15) consistant en une pièce à profil sans fin.

8. Disposition d'éclairage selon l'une des revendications 1 à 7, **caractérisée en ce que** le recouvrement translucide (6) consiste en une pièce à profil sans fin.

9. Disposition d'éclairage selon l'une des revendications 1 à 8, **caractérisée en ce que** l'élément d'éclairage (2) est doté d'un circuit imprimé (16) électrique sur lequel il y a plusieurs sources lumineuses (3) exécutées comme des DEL.

10. Disposition d'éclairage selon l'une des revendications 1 à 9, **caractérisée en ce que** l'élément d'éclairage (2) est doté d'au moins un réflecteur (17).
